# EUROPÄISCHE PATENTSCHRIFT

(11) **EP 1 094 946 B1**
(45) Veröffentlichungstag und Bekanntmachung des Hinweises auf die Patenterteilung: **18.09.2002**
(21) Anmeldenummer: 99938161.9
(22) Anmeldetag: 10.06.1999
(51) Int. Cl.: B41C 1/04, H02K 37/22

(54) **GRAVIERORGAN**
ENGRAVING MEMBER
ORGANE DE GRAVURE

(30) Priorität: 08.07.1998 DE 19830471
(43) Veröffentlichungstag der Anmeldung: 02.05.2001
(73) Patentinhaber: Heidelberger Druckmaschinen Aktiengesellschaft, 69115 Heidelberg (DE)
(72) Erfinder: CARSTENS, Dieter, D-24148 Kiel (DE)
(86) Internationale Anmeldenummer: DE9901700
(87) Internationale Veröffentlichungsnummer: WO00002728

(56) Entgegenhaltungen:
- DE-A- 2 336 089
- US-A- 4 123 675
- US-A- 4 357 633
- US-A- 4 805 312

## Beschreibung

Die Erfindung bezieht sich auf das Gebiet der elektronischen Reproduktionstechnik und betrifft ein Gravierorgan einer elektronischen Graviermaschine zur Gravur von Druckformen für den Tiefdruck sowie eine Dämpfungsvorrichtung für ein Gravierorgan.

In einer elektronischen Graviermaschine bewegt sich ein Gravierorgan mit einem Gravierstichel als Schneidwerkzeug in axialer Richtung an einem rotierenden Druckzylinder entlang. Der von einem Graviersteuersignal gesteuerte Gravierstichel schneidet eine Folge von in einem Tiefdruckraster angeordneten Näpfchen in die Mantelfläche des Druckzylinders. Das Graviersteuersignal wird durch Überlagerung eines periodischen Rastersignals mit Bildsignalwerten gebildet, welche die zu reproduzierenden Tonwerte zwischen "Schwarz" und "Weiß" repräsentieren. Während das Rastersignal eine vibrierende Hubbewegung des Gravierstichels zur Erzeugung des Tiefdruckrasters bewirkt, steuern die Bildsignalwerte entsprechend den zu reproduzierenden Tonwerten die Schnittiefen der gravierten Näpfchen.

Aus der DE-A-23 36 089 ist ein Gravierorgan mit einem elektromagnetischen Antriebselement für den Gravierstichel bekannt. Das elektromagnetische Antriebselement besteht aus einem mit dem Graviersteuersignal beaufschlagten, stationären Elektromagneten, in dessen Luftspalt sich der Anker eines Drehsystems bewegt. Das Drehsystem besteht aus einer Welle, dem Anker, einem Lager für die Welle und aus einer Dämpfungsvorrichtung. Ein Wellenende geht in einen raumfest eingespannten, federnden Torsionsstab über, während das andere Wellenende einen Hebel trägt, an dem der Gravierstichel angebracht ist. Auf den Anker der Welle wird durch das in dem Elektromagneten erzeugte Magnetfeld ein elektrisches Drehmoment ausgeübt, dem das mechanische Drehmoment des Torsionsstabes entgegenwirkt. Das elektrische Drehmoment dreht die Welle um einen dem jeweiligen Bildsignalwert proportionalen Drehwinkel um ihre Längsachse aus einer Ruhelage heraus, und der Torsionsstab lenkt die Welle in die Ruhelage zurück.

Durch die Drehbewegung der Welle um die Längsachse führt der Gravierstichel einen in Richtung auf die Mantelfläche eines Druckzylinders gerichteten Hubbewegung aus, welche jeweils die Eindringtiefe des Gravierstichels in den Druckzylinder bestimmt.

Die Dämpfungsvorrichtung dient zur definierten Dämpfung von Rotationsschwingungen und Querschwingungen des Drehsystems und damit zur Dämpfung der Bewegung des Gravierstichels.

Bei insbesondere sprunghaften Änderungen der Bildsignalwerte an steilen Dichteübergängen (Konturen), kann der Gravierstichel ein fehlerhaftes Ein- und Ausschwingverhalten zeigen, das im wesentlichen von dem in der Dämpfungsvorrichtung erzielten Dämpfungsgrad abhängig ist. Die Folge eines fehlerhaften Einschwingverhaltens des Gravierstichels sind Gravierfehler auf dem Druckzylinder bzw. störende Tonwertänderungen im Druck.

Bei einer ungenügenden Dämpfung des Drehsystems entstehen an Dichtesprüngen aufgrund von Überschwingungen des Gravierstichels störende Mehrfachkonturen. Bei einer zu starken Dämpfung des Drehsystems kann der Gravierstichel an steilen Dichteübergängen nicht schnell genug folgen, und die Sollgraviertiefe wird erst in einem Abstand nach dem Dichtesprung erreicht oder verlassen, wodurch steile Dichtesprünge unscharf wiedergegeben werden.

Außerdem wird noch eine hohe Temperatur- und Langzeitstabilität des Dämpfungsgrades verlangt.

Somit wird die Qualität bei der Gravur von Druckformen zu einem erheblichen Maß vom Dämpfungsgrad des Gravierorgans beeinflußt.

In einem ersten Ausführungsbeispiel besteht die aus der DE-A-23 36 089 bekannte Dämpfungsvorrichtung aus einem mit der Welle des Gravierorgans verbundenen Dämpfungselement, das in eine mit einem Dämpfungsfett als Dämpfungsmedium gefüllten ortsfeste Dämpfungskammer eintaucht. Das Dämpfungselement ist als kreisförmige Dämpfungsscheibe oder als mindestens ein Dämpfungsflügel ausgebildet. Ein Dämpfungsfett verliert aufgrund der mechanischen Beanspruchung mit der Zeit seine Dämpfungseigenschaften und weist somit nicht die geforderte Langzeitstabilität auf.

In einem zweiten Ausführungsbeispiel weist die aus der DE-A-23 36 089 bekannte Dämpfungsvorrichtung zwei oder mehrere achssymmetrisch am Umfang wirkende und außen ortsfest mit einem Auflager verbundene gleichen Dämpfungselemente auf, die in radialer Richtung unter Vorspannung stehen. Die Dämpfungselemente bestehen aus einem elastisch-plastischen Kunststoff, beispielsweise aus einem Fluorelastomer. Der mit einem elastisch-plastischen Kunststoff momentan erzielbare Dämpfungsgrad ist von der jeweils vorangegangenen Verformung abhängig. Dieser "Gedächtnis"-Effekt führt in nachteiliger Weise dazu, daß der Gravierstichel nur mit einer störenden Verzögerung die Sollgraviertiefe erreicht und wieder verläßt.

Um eine höhere Graviergeschwindigkeit zu erreichen, ist man bestrebt, die Gravierfrequenz, d.h. die Frequenz des Rastersignals, zu erhöhen. Eine höhere Gravierfrequenz führt aber zu einer gesteigerten Wärmeentwicklung im Gravierorgan. Die Verwendung von Dämpfungselementen aus einem elastisch-plastischen Kunststoff hat den weiter Nachteil, daß dieser die Wärme nicht schnell genug abführt, was zu einer Änderung des Dämpfungsgrades und damit zu störenden Gravierfehlern führen kann.

In der US-4,357,633 wird ein weiteres elektromechanisches Gravierorgan mit einer Dämpfungsvorrichtung angegeben. Die Dämpfungsvorrichtung besteht aus einer mit der Welle verbundenen kreisförmige Dämpfungsscheibe und einer ortsfesten kreisringförmigen Lagerscheibe, zwischen denen Dämpfungselemente aus einem elastischen, nicht komprimierbaren Material angeordnet sind.

In der US-4,123,675 wird eine Dämpfungseinrichtung für einen Schrittmotorantrieb beschrieben, bei der eine magnetische Scheibe mit großer Trägheit in einem mit einem Ferrofluid gefüllten Gehäuse schwimmt. Das Gehäuse ist mit der Achse des Schrittmotors fest verbunden, d.h. es dreht sich mit dem Schrittmotor, und die Reibung zwischen der Gehäuseinnenwand und der trägen Scheibe bewirkt die Dämpfung.

Der Erfindung liegt die Aufgabe zugrunde, ein Gravierorgan einer elektronischen Graviermaschine zur Gravur von Druckformen sowie eine Dämpfungsvorrichtung für ein Gravierorgan derart zu verbessern, daß die Bewegung des Gravierstichels des Gravierorgans optimal gedämpft wird, um eine hohe Gravierqualität zu erreichen.
Diese Aufgabe wird bezüglich des Gravierorgans durch die Merkmale des Anspruchs 1 und bezüglich der Dämpfungsvorrichtung durch die Merkmale des Anspruchs 25 gelöst.

Vorteilhafte Weiterbildungen und Ausgestaltungen sind in den Unteransprüchen angegeben.

Die Erfindung wird nachfolgend anhand der Fig. 1 bis 9 näher erläutert.

Es zeigen:
- Fig. 1: den prinzipiellen Aufbau eines Gravierorgans mit einer Dämpfungsvorrichtung in einer perspektivischen Darstellung,
- Fig. 2: ein Ausführungsbeispiel für eine rotationssymmetrische Dämpfungsvorrichtung mit einer kreis- oder kreissektorförmigen Dämpfungsscheibe im Schnittbild,
- Fig. 3: ein Ausführungsbeispiel für eine nicht rotationssymmetrische Dämpfungsvorrichtung mit einer kreissegmenförmigen Dämpfungsscheibe im Schnittbild,
- Fig. 4: ein Ausführungsbeispiel für eine rotationssymmetrische Dämpfungsvorrichtung mit zwei kreis- oder kreissektorförmigen Dämpfungsscheiben im Schnittbild,
- Fig. 5: ein Ausführungsbeispiel für eine nicht rotationssymmetrische Dämpfungsvorrichtung mit zwei kreissegmentförmigen Dämpfungsscheiben im Schnittbild,
- Fig. 6: eine Weiterbildung einer rotationssymmetrischen Dämpfungsvorrichtung mit einem integrierten Speichenlager im Schnittbild,
- Fig. 7: eine Weiterbildung einer nicht rotationssymmetrischen Dämpfungsvorrichtung mit einem integrierten Speichenlager im Schnittbild,
- Fig. 8: eine perspektivische Darstellung eines rotationssymmetrisch ausgebildeten Speichenlagers und
- Fig. 9: eine perspektivische Darstellung eines nicht rotationssymmetrisch ausgebildeten Speichenlagers.

Fig. 1 zeigt in einer perspektivischen Darstellung den Aufbau eines Gravierorgans, das prinzipiell aus einem Antriebssystem, im gezeigten Beispiel aus einem elektromagnetisches Antriebssystem, und einem Drehsystem besteht.

Das elektromagnetische Antriebselement besteht aus einem stationären Elektromagneten (1) mit zwei sich gegenüber liegenden u-förmigen Blechpaketen (2) und zwei zwischen den Schenkeln der Blechpakete (2) liegenden Luftspalten (3). In den Aussparungen (4) der Blechpakete (2) des Elektromagneten (1) befindet sich eine Spule (5), von der nur eine Spulenseite dargestellt ist. Die Spule (5) wird von einem Graviersteuersignal durchflossen.

Das Drehsystem besteht aus einer Welle (6), einem an der Welle (6) befestigten Anker (7), sowie aus einer Dämpfungsvorrichtung (8) und einem Speichenlager (9) für die Welle (6). Der Anker (7) ist in den Luftspalten (3) des Elektromagneten (1) bewegbar. Ein Wellenende geht in einen federnden Torsionsstab (10) über, der in einem ortsfesten Auflager (11, 12) eingespannt ist. Das andere Wellenende (13) trägt einen Hebel (14), an dem der Gravierstichel (15) angebracht ist. Die Dämpfungsvorrichtung (8) und das Speichenlager (9), sind zwischen dem Anker (7) und dem Hebel (14) mit dem Gravierstichel (15) angeordnet.
Durch das in den Luftspalten (2) des Elektromagneten (1) erzeugte Magnetfeld wird auf den Anker (7) der Welle (6) ein elektrisches Drehmoment ausgeübt, dem das mechanische Drehmoment des Torsionsstabes (10) entgegenwirkt. Das elektrische Drehmoment dreht die Welle (6) um ihre Längsachse mit einen dem jeweiligen Graviersteuersignalwert proportionalen Drehwinkel aus einer Ruhelage heraus, und der Torsionsstab (10) bringt die Welle (6) in die Ruhelage zurück. Durch die Drehbewegung der Welle (6) führt der Gravierstichel (15) einen in Richtung auf die Mantelfläche eines nicht dargestellten Druckzylinders gerichteten Hub aus, welcher die Eindringtiefe des Gravierstichels (15) in den Druckzylinder bestimmt. Bei der Gravur führt das Drehsystem eine von der Frequenz des Rastersignals abhängige Oszillationsbewegung um sehr kleine Drehwinkel von beispielsweise maximal ± 0,5° aus, was einem Maximalhub des Gravierstichels (15) von ca. 250 µm entspricht.

Das Antriebssystem für den Gravierstichel (15) kann auch als Festkörper-Aktorelement ausgebildet sein, das beispielsweise aus einem piezoelektrischen oder einem magnetostriktiven Material ausgebildet sein.

Fig. 2 zeigt ein Ausführungsbeispiel für eine rotationssymmetrische Dämpfungsvorrichtung (8) mit einer kreis- oder kreissektorförmigen Dämpfungsscheibe (17).

In Fig. 2a ist ein Schnittbild der Dämpfungsvorrichtung (8) in Achsrichtung der Welle (6) dargestellt. Die Dämpfungsvorrichtung (8) besteht im wesentlichen aus einer Dämpfungsscheibe (17), die mit der Welle (6) verbunden ist und sich senkrecht zur Welle (6) ausdehnt, sowie aus einer ortsfeste Dämpfungskammer (18). Die Dämpfungsscheibe (17) ist in rotationssymmetrisch zur Welle (6) kreisförmig (Fig. 2b) oder kreissektorförmig als mindestens ein Dämpfungsflügel (Fig. 2c) gestaltet. Die ortsfeste Dämpfungskammer (18) ist als rotationssymmetrischer Hohlzylinder um die Welle (6) mit einem u-förmigen Querschnitt gestaltet, in deren zur Welle (6) gewandten Innenraum die Dämpfungsscheibe (17) eintaucht. Für den Fall, daß die Dämpfungsscheibe (17) als mindestens ein Dämpfungsflügel ausgebildet ist, kann die Dämpfungskammer (18) aus Hohlzylindersegmenten bestehen, die sich jeweils mindestens über einen Dämpfungsflügel (17) erstreckt. Die ortsfeste Dämpfungskammer (18) besteht aus einer scheibenförmigen Grundplatte (20), einer scheibenförmigen Deckplatte (21) und einem zwischen Grundplatte (20) und Deckplatte (21) liegenden Distanzring (22). Die Grundplatte (20) und die Deckplatte (21) weisen Durchtrittsöffnungen (23, 24) für die Welle (6) auf. Grundplatte (20), Deckplatte (21) und Distanzring (22) sind derart zueinander angeordnet und beispielsweise durch Schrauben (25) miteinander verbunden, daß sie den Innenraum der Dämpfungskammer (18) bilden. Der Distanzring (22) wird so dimensioniert, daß zwischen Grundplatte (20), Deckplatte (21) und Distanzring (22) einerseits und den Dämpfungsflächen der Dämpfungsscheibe (17) andererseits ein definierter Dämpfungsspalt (26) zur Aufnahme einer Dämpfungsflüssigkeit entsteht.

Der Durchmesser der Durchtrittsöffnung (24) in der Deckplatte (21) ist derart gewählt, daß zwischen der Innenfläche, die der Welle (6) zugewandt ist, und der Mantelfläche der Welle (6) ein zusätzlicher Dämpfungsspalt (26') für die Dämpfungsflüssigkeit gebildet wird. Die Dämpfungsscheibe (17) kann mit in Achsrichtung der Welle (6) verlaufenden Durchgangslöchern (27) versehen werden. Die Durchgangslöcher (27) bilden Verbindungskanäle zu den Dämpfungsspalten (26) oberhalb und unterhalb der Dämpfungsscheibe (17) und dienen in vorteilhafter Weise zum Ausgleich der Dämpfungsflüssigkeit und als Reservoir für die Dämpfungsflüssigkeit. Die Durchgangslöcher (27) vermindern darüber hinaus Axialschwingungen der Dämpfungsscheibe (17).

Als Dämpfungsflüssigkeit wird in der Dämpfungskammer (18) in bevorzugter Weise eine ferrofluidische Flüssigkeit verwendet. Ein ferrofluidische Flüssigkeit ist eine kolloidale Lösung von magnetischen Partikeln in einem Öl, die magnetisierbar ist. Ein ferrofluidische Flüssigkeit ist beispielsweise unter dem Handelsnamen Ferrofluidics® der Firma Ferrofluidics GmbH erhältlich.

Der mit einer Dämpfungsflüssigkeit erzielbare Dämpfungsgrad ist in vorteilhafter Weise von der jeweils vorangegangenen Verformung unabhängig, so daß kein "Gedächtnis"-Effekt entsteht, der zu störenden Gravierfehlern führen würde. Darüber hinaus läßt sich der mit einer Dämpfungsflüssigkeit erzielbare Dämpfungsgrad annähernd berechnen. Mit einer Dämpfungsflüssigkeit wird außerdem eine hohe Temperatur- und Langzeitstabilität des Dämpfungsgrades erreicht, da die durch hohe Gravierfrequenzen entstehende Wärme über die Dämpfungsflüssigkeit gut abgeführt werden kann.
In dem beschriebenen Ausführungsbeispiel wird eine ferrofluidische Dämpfungsflüssigkeit verwendet, die durch ein mit einem Magneten erzeugtes Magnetfeld in dem Dämpfungsspalt (26) gehalten wird, wodurch aufwendige Abdichtungen entfallen können. In dem Ausführungsbeispiel befindet sich ein ringförmiger Haltemagnet (28) für das Ferrofluid in einer Ringnut (29) in der Grundplatte (20) der Dämpfungskammer (18). Zur Verhinderung von Staubeinfall in die Dämpfungskammer (18) kann ein die Welle (6) umschließender Dichtungsring (30) vorgesehen werden, der sich in einer Aussparung (31) der Grundplatte (20) befindet.

In Fig. 2b ist ein Schnittbild durch die Dämpfungsvorrichtung (8) in einer senkrecht zur Achsrichtung der Welle (6) verlaufenden Ebene dargestellt. Das Schnittbild zeigt die kreisförmig ausgebildete Dämpfungsscheibe (17).

In Fig. 2c ist wiederum ein Schnittbild durch die Dämpfungsvorrichtung (8) in einer senkrecht zur Achsrichtung der Welle (6) verlaufenden Ebene dargestellt. Das Schnittbild zeigt die Ausbildung der kreissektorförmigen Dämpfungsscheibe (17) als zwei Dämpfungsflügel.

Fig. 3 zeigt ein Ausführungsbeispiel für eine nicht rotationssymmetrische Dämpfungsvorrichtung (8) mit einer kreissegmentförmigen Dämpfungsscheibe (17).

In Fig. 3a ist wiederum ein Schnittbild der Dämpfungsvorrichtung (8) in Achsrichtung der Welle (6) dargestellt, bei der die Dämpfungsscheibe (17) und die Dämpfungskammer (18) als bezüglich der Achse der Welle (6) nicht rotationssymmetrische Kreis- bzw. Hohlylindersegmente ausgebildet sind. Diese Ausführungsform kann mit Vorteil dann verwendet werden, wenn ein möglichst geringer Abstand der Welle (6) des Gravierorgans zu der Mantelfläche eines Druckzylinders gewünscht wird. Die Dämpfungsscheibe (17) ist als Kreissegment gestaltet, wobei der die Sehne bildende Rand der Dämpfungsscheibe (17) möglichst nahe an der Welle (6) liegt. Die Dämpfungskammer (18) ist entsprechend der Form der als Kreissegment gestalteten Dämpfungsscheibe (17) als Hohlzylindersegment ausgebildet. Der prinzipielle Aufbau der Dämpfungskammer (18) ist im wesentlichen mit dem in den Fig. 2a dargestellten Aufbau der Dämpfungskammer (18) identisch.
In Fig. 3b ist ein Schnittbild durch die Dämpfungsvorrichtung (8) in einer senkrecht zur Achsrichtung der Welle (6) verlaufenden Ebene dargestellt. Das Schnittbild zeigt die Ausbildung der Dämpfungsscheibe (17) als Kreissegment.

Fig. 4 zeigt ein Ausführungsbeispiel für eine rotationssymmetrische Dämpfungsvorrichtung (8) mit zwei kreis- oder kreissektorförmigen Dämpfungsscheiben (17, 17') in einem Schnittbild in Achsrichtung der Welle (6).

Die Dämpfungsvorrichtung (8) ist im wesentlichen wie die Dämpfungsvorrichtung (8) gemäß Fig. 2a aufgebaut. Sie unterscheidet sich von der in Fig. 2a dargestellten Dämpfungsvorrichtung (8) dadurch, daß zwei in Achsrichtung der Welle (6) voneinander beabstandete parallel zueinander angeordnete Dämpfungsscheiben (17, 17') als Doppelscheibe mit der Welle (6) verbunden sind und daß die Dämpfungskammer (18) durch eine Zwischenplatte (32) in zwei Teilkammern (33, 33') für die beiden Dämpfungsscheiben (17, 17') unterteilt ist. Dabei ist die Zwischenplatte (32) so dimensioniert, daß die beiden Teilkammern (33, 33') durch einen zusätzlichen Dämpfungsspalt (26') miteinander verbunden sind. Die Dämpfungsscheiben (17,17') sind wie in Fig. 2a oder Fig. 2c dargestellt geformt.

Fig. 5 zeigt ein Ausführungsbeispiel für eine nicht rotationssymmetrische Dämpfungsvorrichtung (8) mit zwei kreissegmentförmigen Dämpfungsscheiben (17, 17') in einem Schnittbild in Achsrichtung der Welle (6). Die Dämpfungsvorrichtung (8) ist prinzipiell wie in Fig. 4 beschreiben aufgebaut. Die Dämpfungsscheiben (17, 17') sind wie in Fig. 3b dargestellt geformt.

Die Dämpfungsscheibe (17) ist beispielsweise aus Aluminium oder Stahl gefertigt. Grundplatte (20), Deckplatte (21), Distanzring (22) und Zwischenplatte (32) bestehen vorzugsweise aus nicht magnetischem Material.

Die zwei Dämpfungsscheiben (17, 17') können durch weitere Dämpfungsscheiben ergänzt werden. Die Verwendung von mehr als eine Dämpfungsscheibe hat den Vorteil, daß aufgrund der vergrößerten Dämpfungsfläche, die in Wirkverbindung mit der Dämpfungsflüssigkeit steht, ein größerer Dämpfungsgrad erzielt wird. Bei gleicher Dämpfungsfläche kann bei Verwendung von mehreren Dämpfungsscheiben der Durchmesser der einzelnen Dämpfungsscheiben verringert werden. Dies führt in bevorzugter Weise zu einem niedrigeren Massenträgheitsmoment und zu geringeren Umfangsgeschwindigkeiten an den Rändern der Dämpfungsscheiben. Dadurch wird die Gefahr, das sich die Dämpfungsflüssigkeit verändert und die Dämpfungseigenschaft verschlechtert, vermindert.

Fig. 6 zeigt eine Weiterbildung, bei der die rotationssymmetrische Dämpfungsvorrichtung (8) mit dem rotationssymmetrisch ausgebildeten Speichenlager (9) baulich vereinigt ist.

In Fig. 6a ist ein Schnittbild durch die Dämpfungsvorrichtung (8) in Achsrichtung der Welle (6) dargestellt, das bis auf das Speichenlager (9) mit dem in Fig. 2a dargestellten Schnittbild der Dämpfungsvorrichtung (8) übereinstimmt. Das rotationssymmetrische Speichenlager (9) besteht aus einem die Welle (6) umschließenden und mit dieser verbundenen Innenring (35), einem die Welle (6) umschließenden und von dem Innenring (35) beabstandeten ortsfesten Außenring (36) und aus mehreren, in gleichen oder unregelmäßigen Winkelabständen radial verlaufende Blattfedern (37). Die Breitseiten sind in Achsrichtung der Welle (6) ausgerichtet, so daß der Innenring (35) gegenüber dem ortsfesten Außenring (36) um die Längsachse der Welle (6) torsionsfähig gelagert ist. Die Enden der Blattfedern (37) sind jeweils in den beiden Ringen (35, 36) eingespannt. Außenring (36) und Deckplatte (21) der Dämpfungskammer (18) sind vorzugsweise als ein Bauteil gefertigt.

In Fig. 6b ist ein Schnittbild durch das rotationssymmetrische Speichenlager (9) in einer senkrecht zur Achsrichtung der Welle (6) verlaufenden Ebene dargestellt.

Fig. 7 zeigt eine Weiterbildung, bei der die nicht rotationssymmetrische Dämpfungsvorrichtung (8) mit dem nicht rotationssymmetrisch ausgebildeten Speichenlager (9) baulich vereinigt ist.

In Fig. 7a ist ein Schnittbild durch die nicht rotationssymmetrische Dämpfungsvorrichtung (8) in Achsrichtung der Welle (6) dargestellt, das bis auf das baulich integrierte Speichenlager (9) mit dem in Fig. 3a dargestellten Schnittbild durch die Dämpfungsvorrichtung (8) übereinstimmt. Das nicht rotationssymmetrische Speichenlager (9) besteht aus einem die Welle (6) umschließenden und mit dieser verbundenen Innenring (35'), einem die Welle (6) umschließenden und von dem Innenring (35') beabstandeten ortsfesten Außenringsegment (36') und aus mehreren radial verlaufende Blattfedern (37)', deren Breitseiten in ebenfalls Achsrichtung der Welle (6) ausgerichtet und deren Enden jeweils in dem Innenring (35') und dem Außenringsegment (36')befestigt sind. Außenringsegment (36') und kreissegmentförmige Deckplatte (21) der Dämpfungskammer (18) sind wiederum ein gemeinsames Bauteil.

In Fig. 7b ist ein Schnittbild durch das nicht rotationssymmetrische Speichenlager (9) in einer senkrecht zur Achsrichtung der Welle (6) verlaufenden Ebene dargestellt.

Fig. 8 zeigt eine perspektivische Darstellung eines rotationssymmetrisch ausgebildeten Speichenlagers (9).

Fig. 9 zeigt eine perspektivische Ansicht eines nicht rotationssymmetrisch ausgebildeten Speichenlagers (9).

## Patentansprüche

1. Gravierorgan einer elektronischen Graviermaschine zur Gravur von Druckformen, bestehend aus
- einer um die Längsachse mit kleinen Drehwinkeln oszillierenden Welle (6),
- einem Antriebssystem (1, 7) für die Welle (6),
- einem an einem Ende der Welle (6) angebrachten Hebel (14) mit einem Gravierstichel (15) zur Gravur der Druckform,
- einem Rückstellelement (10) für die Welle (6),
- einem Lager (9) für die Welle (6) und
- einer Dämpfungsvorrichtung (8) für die Welle (6) mit mindestens einer an der Welle (6) befestigten Dämpfungsscheibe (17) sowie einer mit einem Dämpfungsmedium gefüllten ortsfesten Dämpfungskammer (18), wobei
- die Dämpfungsscheibe (17) mindestens bereichsweise kreisförmig gestaltet ist und sich senkrecht zur Welle (6) erstreckt,
- die Dämpfungskammer (18) mindestens als Hohlzylindersegment um die Welle (6) ausgebildet ist, in das die Dämpfungsscheibe (17) hinein ragt und
- die Dämpfungskammer (18) sich mindestens über den kreisförmigen Bereich der Dämpfungsscheibe (17) erstreckt, **dadurch gekennzeichnet, daß** das Dämpfungsmedium eine ferrofluidische Flüssigkeit ist.

2. Gravierorgan nach Anspruch 1, **dadurch gekennzeichnet, daß** die Dämpfungsvorrichtung (8) nicht rotationssymmetrisch zur Achsrichtung der Welle (6) ausgebildet ist.

3. Gravierorgan nach Anspruch 1, **dadurch gekennzeichnet, daß** das Dämpfungselement (17) mit in Achsrichtung der Welle (6) verlaufenden Durchgangslöchern (27) versehen ist.

4. Gravierorgan nach Anspruch 1, **dadurch gekennzeichnet, daß** das Lager (9) für die Welle (6) als Speichenlager ausgebildet ist.

5. Gravierorgan nach Anspruch 4, **dadurch gekennzeichnet, daß** das Speichenlager (9) aus folgenden Komponenten besteht
- einem die Welle (6) umschließenden und mit der Welle (6) verbundenen Innenring (35, 35'),
- einem die Welle (6) umschließenden von dem Innenring (35, 35') beabstandeten ortsfesten Außenring (36) bzw. einen die Welle (6) bereichsweise umschließenden von dem Innenring (35, 35') beabstandeten ortsfesten Außenringsegment (36') und
- aus mehreren, radial zur Welle (6) verlaufenden Blattfedern (37), deren Enden jeweils mit dem Innenring (35, 35') und dem Außenring (36) bzw. Außenringsegment (36') verbunden sind.

6. Gravierorgan nach Anspruch 4, **dadurch gekennzeichnet, daß** die Dämpfungsvorrichtung (8) und das Speichenlager (9) baulich miteinander verbunden sind.

7. Gravierorgan nach Anspruch 1, **dadurch gekennzeichnet, daß** das Antriebssystem (1, 7) für die Welle (6) als piezoelektrisches oder magnetostriktives Antriebselement ausgebildet ist.

8. Dämpfungsvorrichtung für ein Gravierorgan zur Gravur von Druckformen, bestehend aus
- mindestens einer Dämpfungsscheibe (17), die an einer um die Längsachse mit kleinen Drehwinkeln oszillierenden Welle (6) des Gravierorgans befestigt ist und
- einer mit einem Dämpfungsmedium gefüllten ortsfesten Dämpfungskammer (18), wobei
- die Dämpfungsscheibe (17) mindestens bereichsweise kreisförmig gestaltet ist und sich senkrecht zur Welle (6) erstreckt,
- die Dämpfungskammer (18) mindestens als Hohlzylindersegment um die Welle (6) ausgebildet ist, in das die Dämpfungsscheibe (17) hinein ragt und
- die Dämpfungskammer (18) sich mindestens über den kreisförmigen Bereich der Dämpfungsscheibe (17) erstreckt, **dadurch gekennzeichnet, daß** das Dämpfungsmedium eine ferrofluidische Flüssigkeit ist.

9. Dämpfungsvorrichtung nach Anspruch 8, **dadurch gekennzeichnet, daß** sie nicht rotationssymmetrisch zur Achsrichtung der Welle (6) ausgebildet ist.

10. Dämpfungsvorrichtung nach Anspruch 8, **dadurch gekennzeichnet, daß** das Dämpfungselement (17) mit in Achsrichtung der Welle (6) verlaufenden Durchgangslöchern (27) versehen ist.

## Claims

1. Engraving member of an electronic engraving machine for engraving printing forms, consisting of
- a shaft (6) oscillating about the longitudinal axis at small angles of rotation,
- a drive system (1, 7) for the shaft (6),
- a lever (14) attached to one end of the shaft (6) with an engraving needle (15) for engraving the printing form,
- a re-adjusting element (10) for the shaft (6),
- a bearing (9) for the shaft (6) and
- a damping device (8) for the shaft (6) with at least one damping plate (17) mounted on the shaft (6), as well as a stationary damping chamber (18) filled with a damping medium, wherein
- the damping plate (17) is at least partially circular in shape and extends perpendicular to the shaft (6),
- the damping chamber (18) is constructed at least as a hollow cylindrical segment round the shaft (6), into which the damping plate (17) projects and
- the damping chamber (18) extends at least over the circular area of the damping plate (17), **characterised in that** the damping medium is a ferrofluid liquid.

2. Engraving member according to claim 1, **characterised in that** the damping device (8) is constructed as not rotationally symmetrical to the direction of the axis of the shaft (6).

3. Engraving member according to claim 1, **characterised in that** the damping element (17) is provided with through-holes (27) running in the direction of the axis of the shaft (6).

4. Engraving member according to claim 1, **characterised in that** the bearing (9) for the shaft (6) is constructed as a spoked bearing.

5. Engraving member according to claim 4, **characterised in that** the spoked bearing (9) consists of the following components
- an inner ring (35, 35') surrounding the shaft (6) and connected to the shaft (6),
- a stationary outer ring (36) surrounding the shaft (6) at a distance from the inner ring (35, 35') or an outer ring segment (36') partially surrounding the shaft (6) at a distance from the inner ring (35, 35') and
- several leaf springs (37), running radially to the shaft (6), the ends of which are connected in each case to the inner ring (35, 35') and the outer ring (36) or outer ring segment (36').

6. Engraving member according to claim 4, **characterised in that** the damping device (8) and the spoked bearing (9) are constructionally connected to one another.

7. Engraving member according to claim 1, **characterised in that** the drive system (1, 7) for the shaft (6) is constructed as a piezoelectric or magnetostrictive drive element.

8. Damping device for an engraving member for engraving printing forms, consisting of
- at least one damping plate (17), mounted on a shaft (6) of the engraving member oscillating about the longitudinal axis at small angles of rotation and
- a stationary damping chamber (18) filled with a damping medium, wherein
- the damping plate (17) is at least partially circular in shape and extends perpendicular to the shaft (6),
- the damping chamber (18) is constructed at least as a hollow cylindrical segment round the shaft (6), into which the damping plate (17) projects and
- the damping chamber (18) extends at least over the circular area of the damping plate (17), **characterised in that** the damping medium is a ferrofluid liquid.

9. Damping device according to claim 8, **characterised in that** it is constructed as not rotationally symmetrical to the direction of the axis of the shaft (6).

10. Damping device according to claim 8, **characterised in that** the damping element (17) is provided with through-holes running in the direction of the axis of the shaft (6).

## Revendications

1. Organe de gravure d'une machine électronique de gravure de blocs d'impression comprenant,
- un arbre (6) pouvant osciller avec de faibles angles de rotation autour de son axe longitudinal,
- un système d'entraînement (1, 7) de l'arbre (6),
- un levier (14) monté à une extrémité de l'arbre (6) et portant un burin (15) pour graver le bloc d'impression,
- un élément de recul (10) de l'arbre (6)
- un palier (9) pour l'arbre (6),
- un dispositif d'amortissement (8) de l'arbre (6), comportant au moins un disque d'amortissement (17) fixé sur l'arbre (6) ainsi qu'une chambre d'amortissement (18) fixe, remplie d'un fluide amortisseur,
étant précisé que
- le disque d'amortissement (17) est au moins en partie circulaire et perpendiculaire à l'arbre (6),
- la chambre d'amortissement (18) est constituée par au moins un segment cylindrique creux entourant l'arbre (6) et dans lequel pénètre le disque d'amortissement (17),
- la chambre d'amortissement (18) s'étend au moins sur la zone circulaire du disque d'amortissement (17),
**caractérisé en ce que**
le fluide amortisseur est un liquide ferrofluidique.

2. Organe de gravure selon la revendication 1,
**caractérisé en ce que**
le dispositif d'amortissement (8) n'est pas symétrique en rotation autour de l'axe de l'arbre (6).

3. Organe de gravure selon la revendication 1,
**caractérisé en ce que**
l'élément amortisseur (17) est percé de trous de passage (27) parallèles à l'axe de l'arbre (6).

4. Organe de gravure selon la revendication 1,
**caractérisé en ce que**
le palier (9) portant l'arbre (6) est un palier à rayons.

5. Organe de gravure selon la revendication 4,
**caractérisé en ce que**
le palier à rayons (9) est constitué par les composants suivants :
- une bague interne (35, 35') entourant l'arbre (6) et liée à celui-ci,
- une bague externe fixe (36) entourant l'arbre (6) à une certaine distance de la bague interne (35, 35'), ou un segment fixe de bague externe (36') entourant l'arbre (6) à une certaine distance de la bague interne (35, 35'), et
- plusieurs ressorts à lame (37) radiaux par rapport à l'arbre (6) et dont les extrémités sont reliées respectivement à la bague interne (35, 35') et à la bague externe (36) ou au segment de bague externe (36').

6. Organe de gravure selon la revendication 4,
**caractérisé en ce que**
le dispositif d'amortissement (8) et le palier à rayons (9) sont reliés ensemble par construction.

7. Organe de gravure selon la revendication 1,
**caractérisé en ce que**
le système d'entraînement (1, 7) de l'arbre (6) est un élément d'entraînement du type piézo-électrique ou magnétostrictif.

8. Dispositif d'amortissement pour un organe de gravure de blocs d'impression comprenant,
- au moins un disque d'amortissement (17) fixé à un arbre (6) de l'organe de gravure, oscillant autour de l'axe longitudinal avec de faibles angles de rotation,
- une chambre d'amortissement fixe (18) remplie d'un fluide amortisseur,
étant précisé que
- le disque d'amortissement (17) est au moins en partie circulaire et perpendiculaire à l'arbre (6),
- la chambre d'amortissement (18) est constituée par au moins un segment cylindrique creux entourant l'arbre (6) et dans lequel pénètre le disque d'amortissement (17), et
- la chambre d'amortissement (18) s'étend au moins sur la zone circulaire du disque d'amortissement (17),
**caractérisé en ce que**
le fluide d'amortissement est un liquide ferrofluidique.

9. Dispositif d'amortissement selon la revendication 8,
**caractérisé en ce que**
ce dispositif n'est pas symétrique en rotation autour de l'axe de l'arbre (6).

10. Dispositif d'amortissement selon la revendication 9,
**caractérisé en ce que**
l'élément amortisseur (17) est percé de trous de passage (27) parallèles à l'axe de l'arbre (6).
